# EUROPÄISCHE PATENTSCHRIFT

(11) **EP 0 598 226 B1**
(45) Veröffentlichungstag und Bekanntmachung des Hinweises auf die Patenterteilung: **16.06.1999**
(21) Anmeldenummer: 93116729.0
(22) Anmeldetag: 15.10.1993
(51) Int. Cl.: B65D 6/18, B65D 85/18

(54) **Zusammenklappbarer Behälter**
Folding container
Récipient pliable

(30) Priorität: 16.10.1992 DE 9213998 U
(43) Veröffentlichungstag der Anmeldung: 25.05.1994
(73) Patentinhaber: K & T HANDELS- u. UNTERNEHMENSBERATUNGS GmbH, D-83339 Chieming (DE)
(72) Erfinder: Thies, Matthias, D-83339 Chieming (DE)
(74) Vertreter: Alber, Norbert, Dipl.-Ing.

(56) Entgegenhaltungen:
- DE-A- 4 024 607
- GB-A- 779 715
- US-A- 949 191
- US-A- 1 215 278
- US-A- 2 576 750

## Beschreibung

Im heutigen Geschäftsleben werden viele Waren, obwohl nicht sehr empfindlich oder schutzbedürftig, für den meist weiten Weg vom Hersteller über den Großhändler zum Einzelhändler aufwendig verpackt und anschließend vom Einzelhändler entweder ausgepackt und in die Präsentation gestellt oder manchmal noch zusätzlich zu diesem Zweck umgepackt.

Bei einigen dieser Produkte, insbesondere bei Schuhen, fällt dabei eine relative große Menge an Verpackungsmaterial im Vergleich zur verpackten Ware an, und darüber hinaus fallen durch das Ein- und Auspacken relativ hohe Personalkosten an. Beispielsweise werden die einzelnen Schuhe zunächst in Seidenpapier oder ähnliches gewickelt, anschließend in den einzelnen Schuhkartons verpackt und diese Schuhkartons in meist 12 Einheiten umfassende Zwischenkarton gepackt, welche dann wiederum zu Paletten zusammengestellt und nochmals durch Schrumpffolie etc. umverpackt werden.

Bei all diesen Verpackungen handelt es sich um Einwegverpackungen, die für einen entsprechend hohen Müllanfall sorgen.

Um wenigstens die Umverpackungen mehrfach nutzen zu können, wurden bereits klappbare Behälter mit plattenförmigen Außenflächen entwickelt, wie beispielsweise gemäß der US-A-2 576 750.

Zum Zusammenklappen dieses Behälters für den leeren und raumsparenden Rücktransport müssen jedoch die vorhandenen Zwischenböden entnommen werden, da der Behälter in der Seite zusammengeklappt wird. Die entnommenen Zwischenböden müssen in einem zusätzlichen Raum außerhalb des eigentlichen Behälters untergebracht werden, und zusätzlich wirkt das Zusammenfalten in der Querrichtung destabilisierend auf den auseinander geklappten Behälter, der seine Stabilität lediglich durch die an die zweiteilig ausgebildeten Boden und Deckel herangeklappten vorderseitigen und rückseitigen Türen erhält.

Dadurch ist sowohl das Verbringen in den zusammengeklappten Zustand relativ aufwendig als auch die Stabilität im aufgeklappten Zustand, jedoch bei geöffneter Vorderseite, wie sie zur Warenpräsentation notwendig ist, nicht ausreichend.

Weiterhin ist aus der DE 40 24 607 A1 als nächstliegendem Stand der Technik ein zusammenklappbarer Behälter bekannt, bei dem jedoch Boden und Deckel direkt an der Rückwand angelenkt sind und in beiden Fällen mit der gleichen Klapprichtung, nämlich nach oben. Auch Vorderfronten zeigt dieser Behälter nicht. Somit ist der Behälter weder im aufgeklappten Zustand verschlossen, noch befinden sich im zusammengeklappten Zustand außer den Fachböden noch Deckel und Boden innerhalb der Umfassungswände.

Dieses Problem löst auch der aus GB-A-779,715 bekannte klappbare Behälter nicht, bei dem es sich um eine von oben zugängliche, klappbare Kiste mit aufsetzbarem Deckel handelt.

Es ist daher die Aufgabe gemäß der Erfindung, einen zusammenklappbaren Behälter zu schaffen, der nicht nur als Transportbehälter, sondern auch für die Präsentation der Ware in diesem Behälter einsetzbar ist und trotz einfachem und schnellem Umbau und raumsparendem zusammengelegtem Zustand sowohl im aufgeklappten als auch im zusammengeklappten Zustand ein geschlossenes Äußeres besitzt.

Diese Aufgabe wird bei einem gattungsgemäßen Behälter durch die kennzeichnenden Merkmale des Anspruches 1 gelöst. Vorteilhafte Ausführungsformen ergeben sich aus den Unteransprüchen.

Der Grundgedanke des vorliegenden, klappbaren Behälters besteht darin, daß alle beweglichen Teile an einem Korpus angelenkt sind, der aus der einstückigen, festen Rückwand und eventuell fest damit verbundenen, senkrecht zur Rückwand angeordneten Zwischenteilen oder Ansatzteilen für die beweglich angeordneten Teile besteht.

Dadurch wird bereits eine ausreichende Stabilität des Behälters im aufgeklappten, befüllten und nach vorne offenen Zustand, also während der Präsentation, erzielt.

Diese Stabilität wird besonders groß, wenn an allen 4 Kanten der Rückwand rechtwinklig angeordnet und nach vorne weisend solche dann insgesamt um die Rückwand umlaufenden Ansatzteile vorhanden sind.

Durch die Erstreckung des unteren, waagrechten Ansatzteiles in die Tiefe wird zusätzlich die Standsicherheit des Behälters, vor allem im zusammengeklappten, schmalen Zustand, gefördert.

Dadurch, daß die Zwischenböden, auf denen die Waren abgelegt transportiert sowie präsentiert werden, in Querrichtung durchgehend ausgebildet sind, jedoch über wenigstens ein waagrechtes, parallel zur Rückwand verlaufendes Scharnier an der Rückwand oder einem mit der Rückwand fest verbunden waagerechten Zwischenteil angelenkt sind, können die Zwischenböden einerseits nicht verloren gehen und anderseits zum Zusammenklappen des Behälters mit einem Handgriff in die Höhe geklappt werden.

Wenn - je nach Anfordernis entsprechend der Dimensionierung der Ware - der Höhenabstand zwischen den Böden geringer sein muß als die Tiefe der Zwischenböden, werden die Zwischenböden in der Tiefe durch wenigstens ein querverlaufendes Scharnier wiederum unterteilt, wobei das von der Rückwand aus gezählt zweite Teil des Zwischenbodens gegenüber dem ersten um wenigstens 180° nach unten klappbar ist und ein eventuell vorhandenes drittes Teil gegenüber dem vorherigen wiederum nach oben usw., so daß durch diese unterteilenden Scharniere die Zwischenböden im zusammengeklappten Zustand in Zick-Zack-Form, mit den einzelnen Segmenten senkrecht stehend, vor der Rückwand zu liegen kommen.

Im abgeklappten Zustand liegen diese Zwischenböden auf waagrecht an den seitenwänden angeordneten Auflageleisten auf, wobei durch die Ausbildung wenigstens des letzten Scharnieres, also zwischen den Zwischenböden und der Rückwand, sichergestellt ist, daß die Zwischenböden gar nicht über die Waagrechte hinaus nach unten klappbar sind.

Für die gegenseitige Zuordnung der Seitenwände, vorderfrontteile sowie von Boden und Deckel sind verschiedene Möglichkeiten durchführbar.

Eine besonders einfache besteht darin, die Seitenwände über ein senkrecht verlaufendes Scharnier am Korpus zu befestigen, also direkt an der Rückwand oder einem von der seitenkante der Rückwand nach vorne abstrebenden, fest mit der Rückwand verbundenen senkrechten Zwischenteil, so daß die Seitenwände, die im aufgeklappten Zustand rechtwinklig zur Rückwand nach vorne abstreben und die Unterstützung für die Zwischenböden bieten, im zusammengeklappten Zustand nach innen geklappt werden können und damit parallel zur Rückwand liegen. Dabei muß der zwischen den eingeklappten seitenwänden und der Rückwand verbleibende Raum ausreichend für die hochgeklappten Zwischenböden sein. Um ein Wegschwenken der Seitenwände im geöffneten Zustand des Behälters nach außen zu vermeiden, wodurch die Zwischenböden ihre seitliche Auflage verlieren würden, sind die Seitenwände entweder durch lösbare Verbindungselemente gegenüber Boden und Deckel am Nachaußenschwenken gehindert oder durch eine entsprechende Ausbildung der Scharniere gegenüber dem Korpus.

Auch Boden und Deckel sind über Scharniere mit dem Korpus, also entweder direkt der Rückwand oder einem dazwischen fest angeordneten, waagrechten Ansatzteil, gelenkig verbunden, sodaß diese Teile von der waagrechten Position, die sie im aufgeklappten Zustand des Behälters einnehmen, in eine nach innen geklappte senkrechte Position parallel zur Rückwand geklappt werden können.

Auch dabei muß der verbleibende Raum zwischen dem eingeklappten Boden bzw. Deckel und der Rückwand ausreichend für die Aufnahme der hochgeklappten Zwischenböden und eventuell auch der nach innen geklappten Seitenwände sein, falls im zusammengeklappten Zustand Boden und Deckel außerhalb der eingeklappten Seitenwände zu liegen kommen sollen.

Die Vorderseite des Behälters wird im Transportzustand durch hälftig geteilte Vorderfronten verschlossen. Je nach Dimensionierung des Behälters ist diese Vorderfront entweder in der Senkrechten oder in der Waagrechten geteilt und dementsprechend entweder an den Vorderkanten der Seitenwände oder an den Vorderkanten von Boden und Deckel über Scharniere angelenkt.

In jedem Fall müssen die Vorderfronten von der Transportstellung, also nach innen geklappt und parallel zur Rückwand, um volle 270° herum nach außen geklappt werden können, so daß sie außen parallel an den Seitenwänden bzw. an Boden und Deckel anliegen können, wie es für den Präsentationszustand mit geöffneter Vorderseite notwendig ist.

Auch beim Zusammenklappen des Behälters, also nach geklappten Seitenwänden sowie Boden und Deckel, liegen die Hälften der Vorderfront wiederum parallel außen auf diesen sie tragenden Teilen auf.

Die Erstreckung, die im aufgeklappten Zustand des Behälters die Tiefe des Behälters darstellt, darf daher für die Seitenwände bzw. Boden und Deckel nicht größer sein als die entsprechende Erstreckung der Vorderfronten. Daher empfiehlt es sich, bei einem Behälter, der mehr hoch als breit ist, die Vorderfront senkrecht zu teilen und an den Seitenwänden anzulenken, was den zusätzlichen Vorteil hat, daß der Behälter ohne Anheben in den Präsentationszustand, also mit geöffneter Vorderseite und anliegenden Seiten, verbracht werden kann.

Zusätzlich sollte dabei der Behälter maximal doppelt so breit sein wie tief, sodaß also die Breite der senkrecht geteilten Vorderfront nicht oder nur unwesentlich größer ist als die Tiefe der aufgeklappten Seitenwand, auf der sie im zusammengeklappten Zustand zu liegen kommt, um eine kompakte, quaderförmige Form eines flachen Quaders für den zusammengeklappten Behälter zu erzielen.

Eine weitere Möglichkeit der Zuordnung von Seitenwänden, Boden, Deckel und Vorderfront besteht darin, die Vorderfront als umlaufenden Rahmen mit daran befestigten, in der senkrechten geteilten, hälftigen Türen auszubilden und diesen Rahmen der Vorderfront an den Vorderkanten beider seitenwände zu befestigen.

Wenn dann diese Seitenwände, die wiederum an ihrer Hinterkante gelenkig mit dem Korpus bzw. der Rückwand verbunden sind, in ihrer Mitte ein weiteres, senkrechtes Scharnier aufweisen, so daß die beiden Hälften der Seitenwände nach innen geklappt werden können und dadurch den gesamten Rahmen der Vorderfront mit nach innen ziehen, so ist sichergestellt, daß die Seitenwände niemals in unerwünschter Art und Weise nach außen klappen und dadurch die Unterstützung für die beladenen Zwischenböden verloren geht. Der Nachteil besteht darin, daß in der Mitte der Seitenwände ein zusätzliches Scharnier vorhanden sein muß, jedoch ist diese Ausführungsform auch besonders stabil.

Boden und Deckel können dabei analog am Korpus nach innen klappbar befestigt sein.

Bei einer Dimensionierung des Behälters, dessen Breite größer ist als dessen Höhe, ist die umgekehrte Anordnung dieser rahmengestützten Vorderfront selbstverständlich auch an Boden und Deckel möglich, wobei dann jedoch die Sicherheit der maximal senkrecht nach vorne stehenden Seitenwände als Unterstützung für die Zwischenböden nicht mehr gegeben ist.

Eine Ausführungsform gemäß der Erfindung ist im folgenden beispielhaft näher beschrieben. Es zeigen:
Figuren 1a bis 1c:
   Eine Aufsicht auf einen erfindungsgemäßen Behälter in aufgeklapptem geschlossenem (1a), aufgeklapptem geöffnetem (1b) und zusammengeklapptem (1c) Zustand und
Figuren 2a bis 2c:
   Eine teilgeschnittene Seitendarstellung der analogen Zustände des Behälters.

In der Figurenabfolge 1 ist eine Ausführungsform des erfindungsgemäßen Behälters in einer aufgeschnittenen Aufsicht dargestellt, und in etwa die gleichen Zustandsbilder sind in der Figurenabfolge in einer teilweise aufgeschnittenen Seitenansicht dargestellt.

In den Figuren a ist der Behälter auseinandergeklappt und außen vollständig geschlossen, wobei die Zwischenböden 4 sich in der waagrechten Position befinden, also in der Position, in der sie beladen sein könnten.

Die Zwischenböden 4 sind dabei in der waagrechten in Querrichtung durch ein Gelenk 17 in eine vordere Hälfte 18 und eine hintere Hälfte 19 unterteilt, wobei die hintere Hälfte 19 über ein weiteres Gelenk an dem waagrechten Zwischenteil 7 angelenkt ist, welches fest mit der Rückwand 6 und den seitlichen, senkrechten Zwischenteilen 14 verbunden ist und daher diesem Korpus auch zusätzliche Stabilität gibt.

An den seitlichen senkrechten Zwischenteilen 14 des Korpus sind an den Vorderkanten die Seitenwände 5 über ein senkrechtes Scharnier angelenkt und stehen in den Figuren 1a und 2a im rechten Winkel zur Rückwand 6.

Dadurch können die Zwischenböden 4 mit ihrer vorderen Hälfte 18 und ihrer hinteren Hälfte 19 auf an den Innenseiten der Seitenwände 5 angeordneten Auflageleisten 11 aufliegen.

Zu diesem Zweck muß dafür Sorge getragen sein, daß die Seitenwände 5 nicht seitlich wegschwenken können, indem beispielsweise die Ausbildung des Scharnieres zwischen dem senkrechten Zwischenteil 14 und den seitenwänden 5 eine entsprechende Schwenkwinkelbegrenzung enthält oder eine lösbare Verbindung jeweils zwischen den Seitenwänden 5 und dem Boden 12 bzw. dem Deckel 13 vorhanden ist.

Boden 12 und Deckel 13 sind an einem oben und unten waagrecht an den oberen und unteren Endkanten der Rückwand 6 abstrebenden, waagrechten Ansatzteil 15 über ein Scharnier 10 angelenkt und in der Darstellung der Figuren 1a und 2a waagrecht nach vorne abstrebend oberhalb bzw. unterhalb der Seitenwände 5 positioniert, auf denen sie in dieser Lage aufliegen.

Boden 12 und Deckel 13 erstrecken sich nach vorne geringfügig über die Seitenwände 5 hinaus.

Wie ferner zu erkennen, sind an den vorderen, senkrechten Kanten der Seitenwände 5 die beiden hälftigen Vorderfronten 16 angelenkt, die jeweils die linke und rechte Hälfte der Vorderfront des Behälters im Zustand der Figuren 1a und 2a abdecken.

Zum Öffnen des Behälters werden diese Vorderfronten 16 um das Gelenk 20 herum um 90° aufgeschwenkt, wie in Figur 1b in der oberen Bildhälfte dargestellt, damit der Innenraum des Behälters zugänglich wird.

Insbesondere wenn der Behälter jedoch gleichzeitig als Präsentationsbehälter dient, werden diese Vorderfronten 16 um Scharniere 20 herum nicht nur um 90°, sondern um 270 ° aufgeschwenkt, so daß sie parallel außen auf den unverändert gebliebenen Seitenwänden 5 anliegen, wie in Figur 1b dargestellt.

Wenn der Behälter leer ist und für den leeren Rücktransport zusammengefaltet werden soll, werden zunächst die Zwischenböden 4 nach hinten aufgefaltet, indem die hintere Hälfte 19 gegenüber dem waagerechten Zwischenteil 7 um 90° nach oben geklappt wird und dann von der oberen Kante der hinteren Hälfte 19 angeordneten Scharnier 17 die vordere Hälfe 18 frei herabhängt, wie in Figur 2b dargestellt.

In den Figuren 1 und 2 sind nur zwei solcher Zwischenböden eingezeichnet; in der Regel wird die gesamte Behälterhöhe damit abgedeckt werden.

Ob die Zwischenböden in nur 2 Hälften 18 und 19 unterteilt werden oder in mehrere Teile, hängt davon ab, wieviel Raum in der Höhe zwischen den einzelnen Zwischenboden-Ebenen vorhanden ist im Verhältnis zur Tiefe der gewünschten Zwischenböden 4.

Dabei ist zu beachten, daß die seitlichen, festen senkrechten zwischenteile 14 in der Tiefe des Behälters so breit sind, daß ausreichend Raum für die hochgeklappten Zwischenböden 4 zur Verfügung steht.

Denn in einem nächsten Schritt werden die Seitenwände 5 mit den bereits auf ihren Außenseiten plan anliegenden Vorderfronten 16 um die senkrechten Scharniere zum senkrechten Zwischenteil 14 hin um 90° nach innen geklappt, so daß die Seitenwände 5 parallel zur Rückwand zu liegen kommen, und die hochgeklappten Zwischenböden 4 im Korpus, also zwischen Rückwand 6 und eingeklappten seitenwänden 5, aufgenommen und festgehalten werden, wie in Figur 1c dargestellt.

In einem letzten Schritt klappen nun automatisch der Boden 12 sowie der Deckel 13 nach unten bzw. nach oben und befinden sich damit ebenfalls senkrecht vor den eingeklappten Zwischenwänden 5 und damit parallel zur Rückwand 6. Zusätzliche Verbindungselemente, beispielsweise mittels Schnürung oder Haken, zwischen den freien, nach innen geklappten Vorderkanten des Bodens 12 und des Deckels 13 können zur Sicherung des Behälters 1 im zusammengeklappten Zustand dienen.

## Patentansprüche

1. Zusammenklappbarer Behälter mit
- einem Korpus, der aus einer einstückigen, festen Rückwand und damit fest verbunden, senkrecht zur Rückwand angeordneten Teilen (14, 15) für dort beweglich angeordnete Teile (5, 13) besteht,
- plattenartigen äußeren Seitenwänden (5), die in wenigstens der größten Raumdimension einteilig ausgebildet sind, und
- Zwischenböden (4) im Inneren des Behälters (1), die in eine annähernd waagrechte Lage bringbar sind,
- wobei die Zwischenböden (4) an der Rückwand (6) oder einem damit fest verbundenen, waagrechten Zwischenteil (7) des Korpus wenigstens bis in die senkrechte kochklappbar angeordnet sind,
- die Seitenwände (5) Auflageleisten (11) für die Zwischenboden (4) aufweisen,
- die Seitenwände (5) über senkrechte Scharniere (9) am Korpus angelenkt und in eine zur Rückwand (6) parallele Lage nach innen klappbar sind, und
- Boden (12) und Deckel (13) über waagrechte Scharniere (10) am Korpus angelenkt sind, und
- der Boden (12) in eine zur Rückwand (6) parallele Lage nach innen klappbar ist,
**dadurch gekennzeichnet, daß**
- auch der Deckel (13) in eine zur Rückwand (6) parallele Lage nach innen klappbar ist,
- der Boden (12) und der Deckel (13) über Scharniere (10) an einem waagrechten Ansatzteil (15) angelenkt sind, welches im wesentlichen rechtwinklig und fest mit der Rückwand (6) verbunden ist, wobei das Ansatzteil (15) in der Tiefe eine Ausdehnung besitzt, die größer ist als der Raumbedarf der hochgeklappten Zwischenböden (4) und des waagerechten Zwischenteiles (7),
- wobei die Vorderfront des Behälters durch hälftig geteilte Vorderfronten (16) verschließbar ist, die über Scharniere am übrigen Behälter angelenkt sind.

2. Behälter nach Anspruch 1,
**dadurch gekennzeichnet, daß**
die Seitenwände (5) an einem senkrechten Zwischenteil (14), welches im wesentlichen rechtwinklig zur Rückwand (6) fest mit dieser verbunden ist, angelenkt sind und das senkrechte Zwischenteil (14) eine Tiefe aufweist, die größer ist als der Raumbedarf für die hochgeklappten Zwischenböden (4) und das waagrechte Zwischenteil (7).

3. Behälter nach einem der vorhergehenden Ansprüche,
**dadurch gekennzeichnet, daß**
die Zwischenböden (4) durch ein waagrecht, parallel zur Rückwand (6) verlaufendes Scharnier (17) in eine vordere Hälfte (18) und eine hintere Hälfte (19) zweigeteilt sind, wobei die vordere Hälfte (18) gegenüber der hinteren Hälfte (19) um wenigstens 180° nach unten klappbar ist.

4. Behälter nach einem der Ansprüche 1 bis 3,
**dadurch gekennzeichnet, daß**
in der Senkrechten geteilte, halbe Vorderfronten (16) an den Vorderkanten der Seitenwände (5) um wenigstens 270° nach außen klappbar über Scharniere (20) angelenkt sind.

5. Behälter nach einem der Ansprüche 1 bis 3,
**dadurch gekennzeichnet, daß**
in der Waagrechten geteilte, etwa halbe Vorderfronten (16) an den Vorderkanten von Boden (12) und Deckel (13) um wenigstens 270° nach außen klappbar angeordnet sind.

6. Behälter nach einem der vorhergehenden Ansprüche,
**dadurch gekennzeichnet, daß**
lösbare Verbindungen an den vorderen Ecken zwischen den Seitenwänden (5) und dem Boden (12) bzw. Deckel (13) im aufgeklappten Zustand angeordnet sind.

7. Behälter nach einem der vorhergehenden Anprüche,
**dadurch gekennzeichnet, daß**
das waagrechte Ansatzteil (15) in die Tiefe eine Erstreckung kung aufweist, die größer ist als das Zwischenteil (7), die hochgeklappten Zwischenböden (4) sowie die eingeklappten Seitenwände (5) und Vorderfronten (16).

8. Behälter nach einem der vorhergehenden Ansprüche,
**dadurch gekennzeichnet, daß**
die an den Seitenwänden (5) angelenkten Vorderfronten (16) und die Breite und Tiefe des Behälters (1) so gewählt werden, daß die sich ergebende Tiefe der Seitenwände (5) gleich oder um die Dicke der Vorderfront (16) geringer ist als die Breite der halben Vorderfront (16).

9. Behälter nach einem der vorhergehenden Ansprüche,
**dadurch gekennzeichnet, daß**
bei Anordnung der halben Vorderfronten (16) an Boden (12) und Deckel (13) die Tiefe und Höhe des Behälters (1) so gewählt werden, daß die Tiefe von Boden (12) und Deckel (13) gleich oder um die Dicke der Vorderfront (16) geringer ist als die Höhe der halben Vorderfronten (16).

## Claims

1. A collapsible container having
- a body comprising a one-piece fixed rear wall and portions (14, 15) which are fixedly connected thereto and which are arranged perpendicularly to the rear wall, for portions (5, 13) arranged movably there,
- plate-like outer side walls (5) which are of a one-piece configuration in at least the largest spatial dimension, and
- intermediate floor portions (4) in the interior of the container (1), which can be moved into an approximately horizontal position.
- wherein the intermediate floor portions (4) are arranged on the rear wall (6) or a horizontal intermediate portion (7) fixedly connected thereto of the body, in such a way that they can be pivoted upwardly at least into the vertical position,
- the side walls (5) have support shoulders (11) for the intermediate floor portions (4),
- the side walls (5) are pivoted to the body by way of vertical hinges (9) and can be folded inwardly into a position parallel to the rear wall (6), and
- bottom (12) and top (13) are pivoted to the body by way of horizontal hinges (10), and
- the bottom (12) can be folded inwardly into a position parallel to the rear wall (6),
- characterised in that
- the top (13) can also be folded inwardly into a position parallel to the rear wall (6),
- the bottom (12) and the top (13) are pivoted by way of hinges (10) to a horizontal mounting portion (15) which is fixedly connected to the rear wall (5) substantially at a right angle, wherein she mounting portion (15) in depth is of an extent which is greater than the space required by the upwardly folded intermediate floor portions (14) and the horizontal intermediate portion (7),
- wherein the front of the container is closable by front portions (16) which are divided in half and which are pivoted to the rest of the container by way of hinges.

2. A container according to claim 1 characterised in that the side walls (5) are pivoted to a vertical intermediate portion (14) which is fixedly connected to the rear wall (6) substantially at a right angle with respect thereto and the vertical intermediate portion (14) is of a depth which is greater than the space required for the upwardly folded intermediate floor portions (4) and the horizontal intermediate portion (7).

3. A container according to one of the preceding claims characterised in that the intermediate floor portions (4) are subdivided into a front half (18) and a rear half (19) by a hinge (17) extending horizontally parallel to the rear wall (6), wherein the front half (18) is foldable downwardly through at least 180° with respect to the rear half (19).

4. A container according to one of claims 1 to 3 characterised in that half front portions (16) which are divided on the vertical are pivoted foldably outwardly through at least 270° by way of hinges (20) to the front edges of the side walls (5).

5. A container according to one of claims 1 to 3 characterised in that approximately half front portions (16) divided on the horizontal are arranged foldably outwardly through at least 270° at the front edges of the bottom (12) and the top (13).

6. A container according to one of the preceding claims characterised in that releasable connections are arranged at the front corners between the side walls (5) and the bottom (12) and the top (13) respectively in the folded-open condition.

7. A container according to one of the preceding claims characterised in that the horizontal mounting portion (15) is in depth of an extent which is greater than the intermediate portion (7), the upwardly folded intermediate floor portions (4) and the inwardly folded side walls (5) and front portions (16).

8. A container according to one of the preceding claims characterised in that the front portions (16) which are pivoted to the side walls (5) and the width and the depth of the container (1) are so selected that the resulting depth of the side walls (5) is equal to or is smaller by the thickness of the front portion (16) than the width of the half front portion (16).

9. A container according to one of the preceding claims characterised in that, when the half front portions (16) are arranged on the bottom (12) and the top (13), the depth and height of the container (1) are so selected that the depth of the bottom (12) and the top (13) is equal to or smaller by the thickness of the front portion (16) than the height of the half front portions (16).

## Revendications

1. Récipient pliable comprenant :
- un corps qui se compose d'une paroi arrière fixe d'un seul tenant et reliée fixement à des parties (14, 15) perpendiculaires à la paroi arrière pour des parties mobiles (5, 13),
- des parois latérales externes (5) en forme de plaque, qui sont agencées d'une pièce dans une dimension spatiale au moins la plus grande, et
- des fonds intercalaires (4) à l'intérieur du récipient (1) qui peuvent être amenés dans une position approximativement horizontale,
- les fonds intercalaires (4) étant disposés de manière à être rabattables au moins en position verticale contre la paroi arrière (6) ou contre une partie intercalaire horizontale (7) du corps, qui est reliée fixement à cette dernière,
- les parois latérales (5) présentant des nervures d'appui (11) pour les fonds intercalaires (4),
- les parois latérales (5) étant articulées au corps par des charnières verticales (9) et repliables vers l'intérieur dans une position parallèle à la paroi arrière (6), et
- un fond (12) et un couvercle (13) étant articulés au corps par l'intermédiaire de charnières horizontales (10), et
- le fond (12) étant repliable vers l'intérieur dans une position parallèle à la paroi arrière (6),
caractérisé en ce que
- le couvercle (13) est également repliable vers l'intérieur dans une position parallèle à la paroi arrière (6),
- le fond (12) et le couvercle (13) étant articulés par l'intermédiaire de charnières (10) à un rebord horizontal (15) qui présente une forme sensiblement rectangulaire et qui est relié fixement à la paroi arrière (6), le rebord (15) possédant une extension en profondeur qui est plus grande que l'encombrement des fonds intercalaires repliés vers le haut et de la partie intercalaire horizontale (7),
- la face avant du récipient pouvant être fermée par deux moitiés de face avant (16) qui sont articulées au reste du récipient par des charnières.

2. Récipient selon la revendication 1, caractérisé en ce que les parois latérales (5) sont articulées à une partie intermédiaire (14) qui est reliée fixement à la paroi arrière (6) en formant sensiblement un angle droit avec cette dernière et la partie intermédiaire perpendiculaire (14) présente une profondeur qui est plus importante que l'encombrement nécessaire aux fonds intercalaires (4) repliés vers le haut et à la partie intercalaire horizontale (7).

3. Récipient selon l'une des revendications précédentes, caractérisé en ce que les fonds intercalaires (4) sont divisés en une moitié avant (18) et une moitié arrière (19) par une charnière (17) s'étendant horizontalement et parallèlement à la paroi arrière (6), la moitié avant (18) étant repliable vers le bas suivant un angle d'au moins 180° par rapport à la moitié arrière (19).

4. Récipient selon l'une des revendications 1 à 3, caractérisé en ce que des demi-faces avant (16) séparées dans le sens de la verticale sont articulées aux bords avant des parois latérales (5) par l'intermédiaire de charnières (20) pour être repliées sur au moins 270° vers l'extérieur.

5. Récipient selon l'une des revendications 1 à 3, caractérisé en ce que des demi-faces avant (16) séparées dans le sens de l'horizontale sont disposées sur les bords avants d'un fond 12 et d'un couvercle (13) pour être repliables vers l'extérieur sur au moins 270°.

6. Récipient selon l'une des revendications précédentes, caractérisé en ce que des jonctions amovibles sont disposées, à l'état déplié, aux coins avant entre les parois latérales (5) et le fond (12) respectivement le couvercle (13).

7. Récipient selon l'une des revendications précédentes, caractérisé en ce que le rebord horizontal (15) présente en profondeur une extension, qui est plus grande que la partie intercalaire (7), les fonds intercalaires (4) repliés vers le haut ainsi que les parois latérales (5) et les faces avant (16) rentrées.

8. Récipient selon l'une des revendications précédentes, caractérisé en ce que les faces avant (16) articulées aux parois latérales (5) et la largeur et la profondeur du récipient (1) sont choisies de sorte que la profondeur des parois latérales (5) en résultant soit égale ou inférieure (16) à la largeur de la demi-face avant (16) et, ce, de l'équivalent de l'épaisseur de la face avant.

9. Récipient selon l'une des revendications précédentes, caractérisé en ce que pour la disposition des demi-faces avant (16) sur le fond (12) et le couvercle (13), on sélectionne la profondeur et la hauteur du récipient (1) de manière que la profondeur du fond (12) et du couvercle (13) soit égale ou inférieure (16) à la largeur de la demi-face avant (16) et, ce, de l'équivalent de l'épaisseur de la face avant.
